# EUROPÄISCHE PATENTSCHRIFT

(11) **EP 0 387 243 B1**
(45) Veröffentlichungstag und Bekanntmachung des Hinweises auf die Patenterteilung: **25.08.1993**
(21) Anmeldenummer: 90890069.9
(22) Anmeldetag: 09.03.1990
(51) Int. Cl.: A61H 1/02

(54) **Vorrichtung zur konservativen Behandlung von Personen mit Schmerzen in der Lendenwirbelsäule**
Apparatus for the preservative treatment of persons having pain in the lumbar region of the vertebral column
Appareil pour le traitement conservatif de personnes souffrant de douleur à la région lombaire de la colonne vertebrale

(30) Priorität: 09.03.1989 AT 532/89
(43) Veröffentlichungstag der Anmeldung: 12.09.1990
(73) Patentinhaber: Wiesenhofer, Mag. Herbert, A-8120 Peggau 180 (AT); Dennig-Staub, Constanze, Dr., A-8046 Graz (AT)
(72) Erfinder: Wiesenhofer, Mag. Herbert, A-8120 Peggau 180 (AT); Dennig-Staub, Constanze, Dr., A-8046 Graz (AT)
(74) Vertreter: Brauneiss, Leo, Dipl.Ing.

(56) Entgegenhaltungen:
- DE-A- 3 812 542
- DE-U- 8 803 739
- GB-A- 996 694
- GB-A- 2 121 304
- US-A- 3 124 126
- US-A- 4 182 511

## Beschreibung

Die Erfindung betrifft eine Vorrichtung zur konservativen Behandlung von Personen mit akuten und/oder chronischen Schmerzen in der Lendenwirbelsäule, mit einem oberhalb einer etwa horizontal verlaufenden Liegefläche der verstellbar angeordneten Stützteil für die Beine zu behandelnden Person.

Schmerzen in der Lendenwirbelsäule entstehen als Folge von muskulären Dysbalancen, durch die Lendenwirbelsäulenform, sowie auch Übergewicht und der daraus resultierenden Fehlhaltung im Becken-Lenden-Bereich.

Der normalen lumbalen Lordose liegen zwei Faktoren zugrunde. Der erste Faktor besteht aus der skeletteigenen anatomischen Struktur der Lendenwirbelsäule. Dafür ist die Form des Kreuzbeines, der Bandscheiben und die Konfiguration der einzelnen Lendenwirbelkörper, speziell des 5.Lendenwirbelkörpers, verantwortlich.

Der zweite von der Struktur des Skeletts unabhängige Faktor betrifft das Gesamtkörpergewicht und den Funktionszustand der Muskulatur. Diese zwei Faktoren modifizieren den Grad der lumbalen Lordosierung und somit das Ausmaß der Hyperlordosierung, die immer dann vorhanden ist, wenn Kreuzschmerzen auftreten.

Speziell bei Hyperlordosierungen ist die muskuläre Balance im Becken-Lenden-Bereich nicht mehr vorhanden. Die muskuläre Stabilisation des Beckens geht in erster Linie durch die Schwäche der Bauch- und Gesäßmuskulatur, durch die Verkürzung der Hüftbeuger, der Muskulatur auf der Oberschenkelvorderseite und der lumbalen Rückenstrecker verloren. Die Folge ist eine Störung des äußeren Gleichgewichtes, d.h. die Muskulatur ist nicht mehr in der Lage, die Erdanziehungskraft zu kompensieren.

Dadurch wird eine Beckenkippung nach ventral bewirkt, die nach einiger Zeit zu einer Beckenfehlkoordination innerhalb des Gesamtbewegungsverhaltens führt und negative Anpassungsprozesse auslöst. Somit tritt eine Störung des inneren Gleichgewichts ein, d.h. es kommt zu einer Fixierung der Hyperlordosierung, wodurch die Beweglichkeit der Lendenwirbelsäule nach dorsal entscheidend eingeschränkt ist oder meistens völlig verloren geht.

Es hat sich gezeigt, daß Patienten je nach Ausprägungsgrad einer unphysiologischen lumbalen Krümmungskurve im Sinne eines Hohlkreuzes zeitweilig oder sogar dauernd an Kreuzschmerzen leiden.

Die Ursache der Schmerzsymtomatik liegt in einer dorsalen Kompression der Bandscheiben durch die Lendenwirbelkörper im Bereich der maximalen Lordosierung und Hyperlordosierung. Diese fortwährende Fehlbelastung der Lendenwirbelsäule und der Bandscheiben führt zu Verschleißerscheinungen dieser beiden Materialien, die in weiterer Folge verschiedene Formen von Bandscheibenvorfällen auslösen können.

Es sind bereits zahlreiche Vorrichtungen zur Behandlung der Wirbelsäule, und zwar auch des Bereiches der Lendenwirbelsäule, bekannt. Alle diese bekannten Vorrichtungen bewirken eine Zwangsstreckung der verschiedenen Wirbelsäulenpartien entweder in vertikaler oder in horizontaler Richtung. So offenbart die US-PS 3 124 126 eine Vorrichtung, die eine horizontal verlaufende Liegefläche für den Oberkörper der zu behandelnden Person aufweist, an deren einem Ende ein Stützteil für den Kopf und an derem anderen Ende ein Stützteil für die hochgelagerten Beine vorgesehen ist. Beide Stützteile sind um quer zur Längsrichtung der Liegefläche verlaufende Achsen entgegen der Kraft von Federn schwenkbar, wobei der Stützteil für die Beine die zu behandelnde Person im Bereich der Kniekehlen abstützt. Der Kopf der zu behandelnden Person wird durch ein Stirnband am Stützteil fixiert und die über den Stützteil für die Beine hinausragenden Unterschenkel werden durch einen aufgelegten Polster belastet, also im Bereich der Füße nach unten gedrückt. Durch diese Anordnung wird die Wirbelsäule nach ventral gebogen, wodurch, ebenso wie bei den anderen bekannten Geräten, die bereits bestehende Fehlhaltung der Lendenwirbelsäule im Sinne einer Hyperlordosierung nicht aufgehoben wird, sondern die verstärkte nach ventral gerichtete Fehlhaltung der Lendenwirbelsäule vergrößert wird. Diese verstärkte nach ventral gerichtete lumbale Krümmungskurve bleibt somit weiterhin bestehen und es stellt sich weder kurz- noch langfristig ein therapeutischer Effekt ein. Eine ganz ähnliche Vorrichtung zeigt die DE-U-8 803 739, von deren Gegenstand im Oberbegriff des Ansprüchs 1 ausgegengen wird.

Die vorliegende Erfindung, hat sich zur Aufgabe gestellt, die Nachteile der bekannten Vorrichtungen zu vermeiden und eine Vorrichtung zu schaffen, mit welcher eine Regeneration der Lendenwirbelsäule und eine dauerhafte Therapie von Schmerzen in der Lendenwirbelsäule möglich ist. Die vorliegende Erfindung geht hiebei von der Erkenntnis aus, daß es möglich ist, Kreuzschmerzen mit Hilfe der Schwerkraft zu bekämpfen, wenn eine nach dorsal gerichtete Beckenkippung hervorgerufen wird. Zur Lösung dieser Aufgabe schlägt die Erfindung die im kennzeichnenden Teil des Anspruchs 1 genannte Maßnahme vor. Die Liegefläche kann hiebei auch vom Fußboden eines Raumes gebildet sein, auf dem beispielsweise eine Matratze aufgelegt wird, und auf dem die Unterschenkelauflage abgestützt ist.

Die erfindungsgemäße Ausbildung ermöglicht die Beseitigung der Hyperlordosierung im Lendenwirbelsäulenbereich mit Hilfe der Schwerkraft. Dadurch, daß nämlich lediglich die Unterschenkel der zu behandelnden Person abgestützt werden, daß die Unterschenkelauflage in Richtung zur Liegefläche unter dem angegebenen Winkel geneigt ist und daß die Beine auf dieser Unterschenkelauflage fixiert sind, wird dann, wenn der Abstand des Beckens der zu behandelnden Person von der Liegefläche zwischen 10 und 30 cm beträgt, eine maximale nach dorsal gerichtete Beckenkippung bei waagrechter Lagerung des Oberkörpers der zu behandelnden Person, der auf der Liegefläche aufliegt, sichergestellt, und eine Dehnung und eine vollkommene Entspannung der tiefen und oberflächlichen lumbalen Rückenstrecker erreicht. Dies führt zu einer Belastungsreduzierung des thorakolumbalen Überganges, der Lendenwirbelsäule und des lumbo-sakralen Überganges, wodurch eine lumbale Kyphosierungstendenz entsteht. Die zu behandelnde Person erlangt hiebei sofort oder nach wenigen Minuten völlige Schmerzfreiheit. In weiterer Folge wird bei Anwendung der erfindungsgemäßen Vorrichtung auch eine Beseitigung der dorsalen Bandscheibenkompression bewirkt, d.h., die Bandscheiben werden effektiv entlastet, wodurch sie sich schneller mit Flüssigkeit aufsaugen und somit ihre Pufferkapazität verbessert wird. Bandscheibenvorfälle im Bereich der Lendenwirbelsäule und dadurch hervorgerufene neurologische Ausfälle bilden sich wieder zurück.

Wie bereits erwähnt, ist es notwendig, daß der Bodenabstand des Beckens der zu behandelnden Person zur Liegefläche zwischen 10 und 30 cm beträgt, da dann für die Erzielung des angestrebten Effektes erforderliche exakt definierte Schwerkraftlagerung des Beckens gewährleistet ist. Damit dieser Abstand bei Personen verschiedener Größe eingehalten werden kann, ist die Unterschenkelauflage in ihrer Neigungsrichtung verschiebbar gelagert und kann somit der Größe der zu behandelnden Person entsprechend eine Stellung gebracht werden, in der dieser Abstand vorhanden ist.

Um die Unterschenkelauflage auf einfache Weise in ihrer Neigungsrichtung verschieben zu können, ist gemäß einem weiteren Merkmal der Erfindung diese Unterschenkelauflage an einander gegenüberliegenden Längsseiten in Schienen verschiebbar geführt, welche Schienen über ein Gestell abgestützt sind. Dieses Gestell steht, wenn die Liegefläche vom Fußboden eines Raumes gebildet ist, am Fußboden auf. In diesem Fall, wenn somit die Liegefläche nicht konstruktiver Bestandteil der erfindungsgemäßen Vorrichtung ist, kann diese Vorrichtung platzsparend aufbewahrt werden, wenn gemäß einem weiteren Merkmal der Erfindung das Gestell aus zwei Stützpaaren besteht, die miteinander drehbar verbunden sind, wobei die Enden der Stützen des einen Paares mit dem einen Ende der Schienen schwenkbar verbunden sind und die Enden der Stützen des anderen Paares am anderen Ende der Schienen lösbar befestigt sind. Nach Lösen dieser Befestigung kann das Gestell zusammengeklappt werden, so daß sich alle Teile etwa in einer Ebene befinden, wodurch der Platzbedarf für die Aufbewahrung wesentlich verringert wird.

Die Schienbeinhalterung besteht zweckmäßig aus wenigstens einer an der Unterschenkelauflage befestigten Manschette, deren Teile durch einen Klettverschluß miteinander verbindbar sind. Eine solche Schienbeinhalterung ist einfach in ihrem Aufbau und ermöglicht eine rasche Befestigung und ein rasches Lösen der Beine der zu behandelnden Person, wobei allerdings zum Schließen und Öffnen des Klettverschlußes eine weitere Person erforderlich ist.

Um diesen Nachteil zu vermeiden, kann gemäß einer weiteren Ausführungsform der Erfindung die Schienbeinhalterung aus zwei an der Unterschenkelauflage fixierbaren, vorzugsweise miteinander verbundenen, Bügeln bestehen, wobei jeweils eine seitliche Begrenzung jedes Bügels derart ausgebildet und angeordnet ist, daß ein seitliches Einführen der Beine in den Bügeln ermöglicht wird. Die Bügel können hiebei beispielsweise derart angeordnet sein, daß die seitliche Begrenzung in Abstand von der Unterschenkelauflage endet.

Zweckmäßig ist es jedoch, wenn zumindest die der Unterschenkelauflage zugewendete Seite der Schienbeinhalterung aus einem elastischen Material besteht, vorzugsweise mit einer Schaumstoffeinlage versehen ist. Diese Ausbildung bewirkt nicht nur ein angenehmes Abstützen der Unterschenkel und vermeidet Druckstellen an denselben, sondern ermöglicht infolge der Nachgiebigkeit des elastischen Materials bei Anordnung von Bügeln auch ein seitliches Einführen der Unterschenkel in diese Bügel, wenn deren seitliche Begrenzung bis zur Unterschenkelauflage reicht.

Um die Lage der Schienbeinhalterung an verschiedene Beingrößen anpassen zu können, kann diese auf der Unterschenkelauflage in Neigungsrichtung derselben verschiebbar und fixierbar angeordnet sein. Hiezu kann die Unterschenkelauflage wenigstens einen in Neigungsrichtung derselben verlaufenden Schlitz aufweisen, in dem eine Fixiereinrichtung für die Schienbeinhalterung verschiebbar geführt ist.

Gemäß einer bevorzugten Ausführungsform der Erfindung besteht die Fixiereinrichtung aus wenigstens einem mit der Schienbeinhalterung verbundenen, den Schlitz durchsetzenden Stift, an dessem freien Ende ein mit der Unterseite der Unterschenkelauflage zusammenwirkendes Halteglied befestigbar ist, das vorzugsweise auf ein Gewinde des Stiftes aufschraubbar ist.

In der Zeichnung ist die Erfindung an Hand eines Ausführungsbeispieles schematisch veranschaulicht. Fig 1 zeigt das Prinzip der erfindungsgemäßen Vorrichtung in Seitenansicht und Fig.2 eine bevorzugte Ausführungsform der erfindungsgemäßen Vorrichtung in perspektiver Darstellung. Fig.3 zeigt in perspektiver Darstellung die Unterschenkelauflage mit einer besonders ausgebildeten Schienbeinhalterung und Fig.4 stellt einen Schnitt nach der Linie IV - IV in Fig.3 dar.

Die erfindungsgemäße Vorrichtung weist ein Gestell auf, das aus zwei Stützpaaren 1,2 besteht, die zur Abstützung von zwei zueinander parallel angeordneten Schienen 3 dienen. Das Gestell steht am Fußboden eines Raumes, der als Liegefläche für die zu behandelnde Person dient, wobei zur bequemeren Lagerung des Oberkörpers derselben auf diesem Fußboden eine Matratze w od.dgl. vorgesehen ist. Die Schienen 3 sind in Richtung zur vom Fußboden gebildeten Liegefläche geneigt ausgebildet, und zwar derart, daß sie mit einer Vertikalen einen Winkel z zwischen 120° und 130° einschließen. In den Schienen 3 ist eine Unterschenkelauflage 4 verschiebbar geführt. Durch Veränderung der Lage dieser Unterschenkelauflage 4 in den Schienen 3 kann eine Anpassung der Stellung der Unterschenkelauflage 4 an die Größe der zu behandelnden Person vorgenommen werden. Die Unterschenkel der zu behandelnden Person werden auf der Unterschenkelauflage 4 durch eine Schienbeinhalterung 5 fixiert, die beispielsweise aus zumindest einer an der Unterschenkelauflage 4 befestigten Manschette bestehen kann, deren Teile durch einen Klettverschluß miteinander verbindbar sind.

Bei der Behandlung einer Person wird die Unterschenkelauflage 4 entlang der Schienen 3 in eine Lage verschoben, in welcher der Abstand x zwischen dem Boden und dem Becken der zu behandelnden Person zwischen 10 und 30 cm beträgt, und dieser Lage fixiert. Durch diesen Abstand und durch die erwähnte Neigung der Unterschenkelauflage 4, durch welche sich ein charakteristischer dorsaler Kniewinkel ergibt, wird erreicht, daß durch die Schwerkraft eine maximale nach dorsal gerichtete Beckenkippung bei waagrechter Lagerung des Oberkörpers der zu behandelnden Person eintritt, wodurch die vorher nach ventral ausgerichtete Lendenwirbelsäule nach dorsal mobilisiert wird, so daß eine Dehnung und Entspannung der lumbalen Rückenstrecker und eine Belastungsreduzierung der Lendenwirbelsäule erfolgt. Die zu behandelnde Person wird dadurch innerhalb kurzer Zeit schmerzfrei.

Bei der in Fig.2 dargestellten bevorzugten Ausführungsform, bei welcher die Schienbeinhalterung zwecks besserer Übersichtlichkeit weggelassen ist, sind die beiden Stützen 1 an ihrem unteren Ende, wo diese Stützen am Fußboden aufruhen, durch einen Querteil miteinander verbunden, wogegen das obere Ende der beiden Stützen 1 über ein Gelenk 7 mit den Schienen 3 schwenkbar verbunden ist. Die beiden Stützen 2 sind über eine Achse 8 an den zugehörigen Stützen 1 drehbar gelagert und an ihren oberen Enden über einen Querteil miteinander verbunden, der in an den Schienen 3 angeordneten Einhängeeinrichtungen 6 eingehängt werden kann. Diese Ausbildung ermöglicht ein Zusammenklappen der erfindungsgemäßen Vorrichtung und damit ein platzsparendes Unterbringen derselben beim Heimgebrauch.

Die Fig. 3 und 4 zeigen eine spezielle Ausführungsform der auf der Unterschenkelauflage 4 befestigten Schienbeinhalterung 5. Diese besteht aus zwei miteinander verbundenen Bügeln 9, an deren der Unterschenkelauflage 4 zugewendeten Seite eine Schaumstoffauflage 10 befestigt ist, deren Form der Form der Unterschenkel angepaßt ist und diese bequem auf der Unterschenkelauflage hält. Wie aus der Zeichnung ersichtlich ist, ist die seitliche Begrenzung jedes Bügels 9 in Abstand von der Unterschenkelauflage 4 angeordnet, sodaß ein seitliches Einführen der Unterschenkel möglich ist und für die Fixierung der Unterschenkel auf der Unterschenkelauflage 4 keine Hilfsperson erforderlich ist. Das seitliche Einführen der Unterschenkel wird auch durch die Schaumstoffauflage 10 erleichtert, die infolge ihrer Elastizität beim Einführen der Unterschenkel zurückweicht.

Der beiden Bügeln 9 gemeinsame Steg 11 stützt sich auf der Unterschenkelauflage 4 ab und ist mit einem Stift 12 verbunden, der einen in Neigungsrichtung der Unterschenkelauflage 4 verlaufenden Schlitz 13 in dieser Unterschenkelauflage durchsetzt und an seinem freien Ende mit einem Gewinde versehen ist, auf das beispielsweise eine Rändelmutter 14 aufschraubbar ist. Anstelle der Rändelmutter kann auch eine auf den Stift 12 aufschiebbare Klemmeinrichtung vorgesehen sein. Diese Ausbildung ermöglicht eine Fixierung der Schienbeinhalterung 5 auf der Unterschenkelauflage 4 in verschiedenen Lagen und dadurch eine Anpassung an die Beingröße der zu behandelnden Person.

Mit dem Einsatz der erfindungsgemäßen Vorrichtung wird effektiv auch die Haltungsproblematik in der Becken-Lenden-Region verbessert.

Dies geschieht durch eine aktive Zustandsänderung der Muskulatur, da die lumbalen Rückenstrecker einer funktionellen passiven Dehnung und die Wirbelkörper der Lendenwirbelsäule einer passiven dorsalen Mobilisation ausgesetzt sind, wodurch eine Beschleunigungseffekt in der Regeneration und im Therapieverlauf von Kreuzschmerzen ausgelöst wird.

Durch diese positiven Anpassungsreize kann das Gerät auch sinnvoll für die Kombination von extremen Lendenwirbelsäulenbeanspruchungen im Leistungs- und Hochleistungssport eingesetzt werden.

## Patentansprüche

1. Vorrichtung zur konservativen Behandlung von Personen mit akuten und/oder chronischen Schmerzen in der Lendenwirbelsäule, mit einer oberhalb einer etwa horizontal verlaufenden Liegefläche (w) für die zu behandelnde Person verstellbar angeordneten, die Unterschenkel der zu behandelnden Person abstützenden Unterschenkelauflage (4), an welcher für die Fixierung der Unterschenkel eine Schienbeinhalterung (5) vorgesehen ist, dadurch gekennzeichnet, daß die Unterschenkelauflage (4) in Richtung zur Liegefläche (w) derart nach unten geneigt ist, daß sie mit der Vertikalen einen Winkel (z) zwischen 120° und 130° einschließt, und in ihrer Neigungsrichtung verschiebbar gelagert ist.

2. Vorrichtung nach Anspruch 1, dadurch gekennzeichnet, daß die Unterschenkelauflage (4) an einander gegenüberliegenden Längsseiten in Schienen (3) verschiebbar geführt ist, welche Schienen (3) über ein Gestell (1,2) abgestützt sind.

3. Vorrichtung nach Anspruch 1 oder 2, dadurch gekennzeichnet, daß das Gestell aus zwei Stützpaaren (1,2) besteht, die miteinander (bei 8) drehbar verbunden sind, wobei die Enden der Stützen (1) des einen Paares mit dem einen Ende der Schienen (3) schwenkbar verbunden sind und die Enden der Stützen (2) des anderen Paares am anderen Ende der Schienen (3) lösbar befestigt sind.

4. Vorrichtung nach Anspruch 1,2 oder 3, dadurch gekennzeichnet, daß die Schienbeinhalterung aus wenigstens einer an der Unterschenkelauflage (4) befestigten Manschette (5) besteht, deren Teile durch einen Klettverschluß miteinander verbindbar sind.

5. Vorrichtung nach Anspruch 1, 2 oder 3, dadurch gekennzeichnet, daß die Schienbeinhalterung (5) aus zwei an der Unterschenkelauflage (4) fixierbaren, vorzugsweise miteinander verbundenen Bügeln (9) besteht, wobei jeweils eine seitliche Begrenzung jedes Bügels (9) derart ausgebildet und/oder angeordnet ist, daß ein seitliches Einführen der Beine in die Bügel ermöglicht wird.

6. Vorrichtung nach einem der Ansprüche 1 bis 5, dadurch gekennzeichnet, daß zumindest die der Unterschenkelauflage (4) zugewendete Seite der Schienbeinhalterung (5) aus einem elastischen Material besteht, vorzugsweise mit einer Schaumstoffauflage (10) versehen ist.

7. Vorrichtung nach einem der Ansprüche 1 bis 6, dadurch gekennzeichnet, daß die Schienbeinhalterung (5) auf der Unterschenkelauflage (4) in Neigungsrichtung derselben verschiebbar und fixierbar angeordnet ist.

8. Vorrichtung nach Anspruch 7, dadurch gekennzeichnet, daß die Unterschenkelauflage (4) wenigstens einen in Neigungsrichtung derselben verlaufenden Schlitz (13) aufweist, in dem eine Fixiereinrichtung (12,14) für die Schienbeinhalterung (5) verschiebbar geführt ist.

9. Vorrichtung nach Anspruch 8, dadurch gekennzeichnet, daß die Fixiereinrichtung aus wenigstens einem mit der Schienbeinhalterung (5) verbundenen, den Schlitz (13) durchsetzenden Stift (12) besteht, an dessen freiem Ende ein mit der Unterseite der Unterschenkelauflage (4) zusammenwirkendes Halteglied (14) befestigbar ist, das vorzugsweise auf ein Gewinde des Stiftes (12) aufschraubbar ist.

## Claims

1. Apparatus for the conservative treatment of persons having acute and/or chronic pains in the lumbar vertebral column, comprising a lower leg support (4) adjustably disposed above a substantially horizontally extending rest surface (w) for the person to be treated, said lower leg support abutting the lower legs of the person to be treated and being provided with a shinbone fixing (5) for fixing the lower legs, characterized in that the lower leg support (4) is so inclined downwardly in direction towards the rest surface (w) that it includes with the vertical direction an angle (z) between 120° and 130°, and that the lower leg support is shiftably supported in its inclination direction.

2. Apparatus according to claim 1, characterized in that the lower leg support (4) is shiftably guided in rails (3) on longitudinal edges opposing each other, said rails (3) being abutted by means of a frame (1,2).

3. Apparatus according to claim 1 or 2, characterized in that the frame consists of two support pairs (1,2) rotatably connected to each other (at 8), the ends of the supports (1) of the one pair being pivotally connected to the one end of the rails (3) and the ends of the supports (2) of the other pair being detachably connected to the other end of the rails (3).

4. Apparatus according to claim 1, 2 or 3, characterized in that the shinbone fixing consists of at least one sleeve (5) connected to the lower leg support (4), the elements of said sleeve being connectable with each other by means of a velcro fastener.

5. Apparatus according to claim 1, 2 or 3, characterized in that the shinbone fixing (5) consists of two bows (9) fixable to the lower leg support (4) and preferably connected to each other, one lateral delimitation of each bow (9) being so constructed and/or disposed that the legs can be inserted into the bows from the side.

6. Apparatus according to any of claims 1 to 5, characterized in that at least that side of the shinbone fixing (5) that faces the lower leg support (4) consists of resilient material, preferably is provided with a cover (10) of foamed material.

7. Apparatus according to any of claims 1 to 6, characterized in that the shinbone fixing (5) is shiftably and fixably disposed on the lower leg support (4) in inclination direction thereof.

8. Apparatus according to claim 7, characterized in that the lower leg support (4) comprises at least one slot (13) extending in inclination direction thereof, a fixing means (12,14) for the shinbone fixing (5) being shiftably guided in the slot.

9. Apparatus according to claim 8, characterized in that the fixing means consists of at least one pin (12) that is connected to the shinbone fixing (5) and penetrates through the slot (13), a fixing member (14) cooperating with the bottom side of the lower leg support (4) being connectable to the free end of the pin and being preferably screwable onto threads of the pin (12).

## Revendications

1. Appareil pour le traitement conservatif de personnes souffrant de douleur aiguë et/ou chronique à la région lombaire de la colonne vertébrale, doté d'un support de jambe (4) supportant la jambe de la personne à traiter, disposé de façon réglable pour la personne à traiter, au-dessus d'une surface d'allongement pratiquement horizontale (w), un dispositif de fixation du tibia (5) étant prévu sur ledit support de jambe afin de fixer la jambe, caractérisé en ce que le support de jambe (4) est incliné vers le bas en direction de la surface d'allongement (w) de telle sorte qu'il forme avec la verticale un angle (z) compris entre 120 ° et 130 °, et en ce qu'il est monté de façon mobile dans sa direction d'inclinaison.

2. Appareil selon la revendication 1, caractérisé en ce que le support de jambe (4) est guidé de façon mobile, sur les côtés longitudinaux opposés, dans des glissières (3), lesdites glissières (3) étant supportées par un châssis (1,2).

3. Appareil selon la revendication 1 ou 2, caractérisé en ce que le châssis se compose de deux paires de montants (1,2) reliées entre elles de façon à pouvoir pivoter (en 8), les extrémités des montants (1) de l'une des paires étant reliées de manière articulée à l'une des extrémités des glissières et les extrémités des montants (2) de l'autre paire étant fixées de manière détachable à l'autre extrémité des glissières (3).

4. Dispositif selon la revendication 1, 2 ou 3, caractérisé en ce que le dispositif de fixation du tibia se compose d'au moins une manchette (5) fixée au support de jambe (4), dont les parties peuvent être reliées entre elles à l'aide d'une bande Velcro.

5. Appareil selon la revendication 1, 2 ou 3, caractérisé en ce que le dispositif de fixation du tibia (5) se compose de deux pièces courbes (9), de préférence reliées entre elles, et fixables au support de jambe (4), une extrémité latérale de chaque pièce courbe (9) étant formée et/ou disposée de façon à permettre une insertion latérale de la jambe dans la pièce courbe.

6. Appareil selon l'une des revendications 1 à 5, caractérisé en ce qu'au moins la face du dispositif de fixation du tibia (5) qui est orientée vers le support de jambe (4) se compose d'un matériau élastique et est de préférence dotée d'une garniture en produit alvéolaire (10).

7. Appareil selon l'une des revendications 1 à 6, caractérisé en ce que le dispositif de fixation du tibia (5) est disposé sur le support de jambe (4) de façon à pouvoir se déplacer dans la direction d'inclinaison de celui-ci et en ce qu'il peut être fixé sur ledit support de jambe.

8. Appareil selon la revendication 7, caractérisé en ce que le support de jambe (4) présente au moins une fente (13) orientée dans la direction d'inclinaison de ce dernier, dans laquelle est guidé de manière mobile un élément de fixation (12,14) prévu pour fixer le dispositif de fixation du tibia (5).

9. Appareil selon la revendication 8, caractérisé en ce que l'élément de fixation se compose d'au moins un goujon (12) traversant la fente (13) et relié au dispositif de fixation du tibia (5), à l'extrémité duquel peut être fixé un élément d'arrêt (14) interagissant avec la face inférieure du support de jambe (4), lequel élément d'arrêt pouvant, de préférence, être vissé sur un filetage du goujon (12).
